# EUROPÄISCHE PATENTSCHRIFT

(11) **EP 0 792 985 B1**
(45) Veröffentlichungstag und Bekanntmachung des Hinweises auf die Patenterteilung: **12.09.2001**
(21) Anmeldenummer: 97102427.8
(22) Anmeldetag: 14.02.1997
(51) Int. Cl.: E05B 47/06

(54) **Elektrischer Türöffner**
Electric striker
Gâche électrique

(30) Priorität: 29.02.1996 DE 19607684
(43) Veröffentlichungstag der Anmeldung: 03.09.1997
(73) Patentinhaber: eff-eff Fritz Fuss GmbH & Co. Kommanditgesellschaft auf Aktien, 72458 Albstadt-Ebingen (DE)
(72) Erfinder: Fuss, Fritz Helmut, Dipl.-Ing. (FH), 72461 Albstadt (DE); Holzer, Michael, 72461 Albstadt (DE)
(74) Vertreter: Lang, Friedrich, Dipl.-Ing.

(56) Entgegenhaltungen:
- EP-A- 0 034 129
- EP-A- 0 279 878
- WO-A-95/23269
- DE-A- 3 942 379
- GB-A- 2 280 218
- US-A- 4 211 443
- US-A- 5 484 180

## Beschreibung

Die Erfindung betrifft einen elektrischen Türöffner gemäß dem Oberbegriff des Anspruchs 1.

Ein derartiger Türöffner ist beispielsweise aus der GB-A-2 280 218 A bekannt. Solch ein Türöffner kann entweder als Ruhestrom-Typ, der verriegelt, wenn er bestromt wird, oder als Arbeitsstrom-Typ betrieben werden, der öffnet, wenn er bestromt wird. Zur Umstellung zwischen diesen Typen sind das Gehäuse zu öffnen und die Magnetspule sowie weitere Teile umzubauen. Dies ist auch bei dem Türöffner notwendig, welcher aus der WO-A-95 23269 hervorgeht.

Ein weiterer Türöffner ist beispielsweise aus der EP-A- 0 279 878 bekannt. Die Funktion dieser elektrischen Türöffner beruht grundsätzlich darauf, daß ein Wechsel von einem Anker im Schwenkbereich einer Türöffnerfalle gehalten wird, bis der Anker durch eine Betätigung einer Magnetspule den Wechsel freigibt. Mit Hilfe einer Wechselfeder wird der Wechsel aus dem Schwenkbereich der Türöffnerfalle gebracht.

Man unterscheidet bei elektrischen Türöffnern zwei Typen, d.h. zwischen einer Arbeitsstromausführung und einer Ruhestromausführung. Bei einer Arbeitsstromausführung wird der Anker durch Bestromung der Magnetspule entgegen der Vorspannung der Ankerfeder betätigt, während ein Türöffner in Ruhestromausführung nur bei abgeschaltetem Strom geöffnet werden kann. Wenn Ruhestrom-Türöffner bestromt werden, verriegeln sie dagegen.

Der Erfindung liegt die **Aufgabe** zugrunde, einen elektrischen Türöffner zu schaffen, welcher sowohl als Arbeitsstrom-Türöffner als auch als Ruhestrom-Türöffner eingesetzt und die Betriebsart bei geringem Aufwand geändert werden kann.

Erfindungsgemäß wird die Aufgabe durch die kennzeichnenden Merkmale des Anspruchs 1 gelöst. Zweckmäßige und vorteilhafte Ausgestaltungen sind in den Unteransprüchen und in der Figurenbeschreibung enthalten.

Die Erfindung geht von der Überlegung aus, einen umschaltbaren Türöffner zu entwickeln, welcher mit einem äußerst geringen Zeitaufwand von einer Ruhestromausführung in eine Arbeitsstromausführung und umgekehrt umgerüstet werden kann. Es ist dazu eine Einrichtung zur wahlweisen Typ-Umschaltung zwischen Ruhestrom- und Arbeitsstrom-Typ mittels einer Dreipunkt-Ankerwegbegrenzung vorgesehen, welche in einer Position den einen Typ und in der anderen einstellbaren Position den anderen Typ festlegt.

Indem nur noch ein einziger Türöffnertyp konstruiert und hergestellt werden muß, welcher dann entsprechend den jeweiligen Anforderungen als Arbeitsstrom-Türöffner oder Ruhestrom-Türöffner eingesetzt werden kann, verringert sich der Lageraufwand. Gleichzeitig weist ein derartiger umschaltbarer elektrischer Türöffner durch die Möglichkeit eines variablen Einsatzes einen höheren Gebrauchswert auf.

Ein Grundgedanke der Erfindung besteht darin, dem Anker, welcher bei den bisher bekannten Türöffnern in einer Entriegelungsposition und einer Verriegelungsposition gehalten werden kann, drei Positionen, nämlich die Positionen entriegelt-verriegelt-entriegelt, zuzuordnen. Die erfindungsgemäße Konstruktion könnte auch so ausgelegt werden, daß die Positionen verriegelt-entriegelt-verriegelt erreicht werden.

Erfindungsgemäß wird auf der Grundlage der drei Positionen eine Ruhestrom-Arbeitsstrom-Umschaltung vorgenommen, indem die erste oder die letzte Position des Ankers für diesen gesperrt wird, d.h. je nach Ausführung einer der beiden "Entriegelt"-Positionen oder eine der beiden "Verriegelt"-Positionen.

Während ein Anker ohne Sperrung drei Grundpositionen, nämlich entriegelt-verriegelt-entriegelt einnehmen kann, wird z.B. für die Ruhestromausführung die erste Position gesperrt. Es ergeben sich dann die Grundpositionen gesperrt-verriegelt-entriegelt.

Für einen Arbeitsstrom-Türöffner wird die letzte Entriegelt-Position gesperrt, so daß die Stellung entriegelt-verriegelt-gesperrt eingenommen werden kann.

Eine Sperrung der entsprechenden Grundpositionen kann mit verschiedenen Konstruktionen erreicht werden.

In einer bevorzugten, besonders einfachen und effizienten Ausbildung wird eine Einrichtung eingesetzt, welche mit dem Anker und dem Wechsel zusammenwirkt. Durch eine Verstellung dieser Einrichtung, welche ohne Aufwand an Zeit und Werkzeugen durchgeführt werden kann, werden die vorgegebbaren zwei Positionen verriegelt-entriegelt bzw. entriegelt-verriegelt aus den drei möglichen Positionen verriegelt-entriegelt-verriegelt ausgewählt.

In einer bevorzugten Ausführungsform ist die Einrichtung als ein Drehanschlag ausgebildet, welcher um eine parallel zu der Schwenkachse des Wechsels und des Ankers angeordneten Drehachse verstellbar ist. Dieser Drehanschlag kann z.B. mit einem handelsüblichen Schraubenzieher verstellt bzw. gedreht werden, um sowohl eine Arbeitsstromposition als auch eine Ruhestromposition realisieren zu können.

In einer zweckmäßigen Ausbildung ist der Drehanschlag eine nahezu kreisrunde Scheibe, welche wenigstens ein Mittel aufweist, mit dem es in oder an dem Gehäuse des elektrischen Türöffners in den erforderlichen zwei Positionen gehalten werden kann. Der Drehanschlag ist damit mit einem Anschlag für seine Drehbewegungen versehen und kann nicht weitergedreht werden als jeweils vorgesehen.

Vorteilhaft kann ein Rastelement am Drehanschlag ausgebildet sein, welches in eine komplementäre Ausnehmung für eine Ruhestromposition im Gehäuse oder an der Grundplatte oder in eine Ausnehmung für eine Arbeitsstromposition einrasten kann. Wenn eine Rastnase am Umfang des Drehanschlags vorgesehen ist, können z.B. als Ausnehmungen Kerben im Gehäuse ausgebildet sein. Es kann auch ein drehfest mit dem Drehanschlag verbundener Rastbolzen vorgesehen sein, welcher in wenigstens zwei Positionen verstellbar gehalten ist.

Die erforderlichen Stellungen des mit dem Wechsel zusammenwirkenden Ankers, welcher oberhalb des Drehanschlags angeordnet und um eine vertikale Schwenkachse verstellbar ist, werden mit Hilfe von Ausformungen, beispielsweise von nahezu kreissektorenartigen Zapfen auf dem nahezu kreisrunden, scheibenförmigen Drehanschlag ermöglicht.

Diese Zapfen auf der Oberfläche des Drehanschlags wirken mit einem entsprechend ausgebildeten Anker und einem Wechselkopf derart zusammen, daß von den drei möglichen Grundpositionen des Ankers jeweils die erste oder dritte Entriegelt-Position gesperrt ist.

Anstelle eines Drehanschlages können auch andere Konstruktionen zur Sperrung dieser Entriegelt-Postionen vorgesehen sein.

Vorteile in der Fertigung und bei der Montage sowie eine außerordentlich hohe Zuverlässigkeit im Gebrauch zeigt jedoch der Drehanschlag in der beschriebenen konstruktiven Ausbildung.

Die Erfindung wird nachstehend anhand einer Zeichnung weiter erläutert; in dieser zeigen in einer stark schematisierten Darstellung:
- Fig. 1: eine Seitenansicht eines erfindungsgemäßen elektrischen Türöffners bei abgenommenem Gehäusedeckel;
- Fig. 2: eine perspektivische Darstellung einer Ausführungsform einer Funktionseinheit von Drehanschlag, Anker und Wechsel;
- Fig. 3: eine perspektivische Darstellung eines Drehanschlags;
- Fig. 4: eine perspektivische Darstellung eines Ankers;
- Fig. 5: eine perspektivische Darstellung eines Wechsels;
- Fig. 6: eine Teil-Seitenansicht eines erfindungsgemäßen elektrischen Ruhestrom-Türöffners gemäß Fig. 2 in Position A;
- Fig. 7: eine Teil-Seitenansicht eines erfindungsgemäßen elektrischen Ruhestrom-Türöffners gemäß Fig. 2 in Position B;
- Fig. 8: eine Teil-Seitenansicht eines erfindungsgemäßen elektrischen Arbeitsstrom-Türöffners gemäß Fig. 2 in Position B und
- Fig. 9: eine Teil-Seitenansicht eines erfindungsgemäßen elektrischen Arbeitsstrom-Türöffners gemäß Fig. 2 in Position C.

Figur 1 veranschaulicht einen elektrischen Türöffner 2 in einer Seitenansicht, in welcher ein Gehäusedeckel entfernt ist. Zur übersichtlichen Darstellung sind nur diejenigen Türöffnerteile wiedergegeben und beschrieben, welche unmittelbar mit der erfindungsgemäßen Ausbildung im Zusammenhang stehen.

Eine Türöffnerfalle 4 ist in bekannter Weise um eine in der Zeichenebene liegenden Schwenkachse 14 auslenkbar gelagert. Die Türöffnerfalle 4 wird von einem Wechsel 6 beaufschlagt, dessen Schwenkachse 16 senkrecht zur Zeichenebene verläuft. Der Wechsel 6 ist mit einer Wechselfeder 26, welche sich gegen ein Türöffnergehäuse 12 abstützt, gegen die Türöffnerfalle 4 vorgespannt.

Der Wechsel 6 wird von einem Anker 8, welcher schwenkhebelartig ausgebildet ist und eine Ausnehmung 25 zur Aufnahme eines Wechselkopfes 17 aufweist, gesperrt oder freigegeben.

In diesem Ausführungsbeispiel ist eine Magnetspule 13 rechts vom Anker 8 angeordnet. Bei Bestromung der Magnetspule 13 drückt ein aus der Spule 13 herauskommender Spulenkern 22 den Anker 8 nach links, so daß die Position B oder C (siehe Fig. 2) erreicht wird.

Es ist ebenso möglich, daß die Magnetspule links vom Anker angeordnet wird. Der Anker wird dann nach links gegen eine nach rechts gerichtete Ankerfeder bei Bestromung angezogen.

Der Anker 8 gemäß Fig. 1 ist um eine Schwenkachse 9, welche parallel zur Schwenkachse 16 des Wechsels 6 verläuft, verstellbar gelagert und ist von einer Ankerfeder 28, welche am Türöffnergehäuse 12 fixiert ist, in der gezeigten Position beaufschlagt.

Ein Drehanschlag 10, der unterhalb eines Eingriffsbereiches 25 des Ankers 8 für den Wechselkopf 17 angeordnet ist, dient der Umrüstung oder Umschaltung des elektrischen Türöffners von einem Ruhestrom-Türöffner in einen Arbeitsstrom-Türöffner und umgekehrt.

Die für einen umschaltbaren Ruhestrom-Arbeitsstrom-Türöffner wesentlichen Konstruktionsteile sind in Fig. 2 dargestellt. Der Wechsel 6, welcher eine Türöffnerfalle 4 gemäß Fig. 1 verriegelt oder entriegelt, wirkt mit einem Anker 8 zusammen, der von einer Magnetspule 13 (Fig. 1) bewegt wird und durch einen Drehanschlag 10 in seiner Schwenkbewegung um eine Achse 9 definiert begrenzt wird.

Während ein Anker bei bisher bekannten elektrischen Türöffnerkonstruktionen nur zwei Positionen, nämlich enttriegelt oder verriegelt, realisieren kann, ermöglicht der Anker 8 gemäß Fig. 2 drei Positionen: entriegelt A - verriegelt B - entriegelt C.

Eine Ruhestrom-Arbeitsstrom-Umschaltung wird erreicht, indem einmal die erste Position entriegelt A und zum anderen die zweite Position entriegelt C gesperrt wird.

Dabei wird für einen Ruhestrom-Türöffner die erste Entriegelt-Position und für einen Arbeitsstrom-Türöffner die zweite Entriegelt-Position gesperrt.

Wie in Fig. 1 dargestellt, wird der Anker 8 durch eine Ankerfeder 28 nach rechts gedrückt und durch den Einfluß einer bestromten Magnetspule 13 bzw. einem Spulenkern 23 nach links bewegt.

Die Sperrung der Entriegelt-Positionen wird durch den Drehanschlag 10 in einer besonders wirkungsvollen und zuverlässigen Weise erreicht.

Der Drehanschlag 10, welcher beispielsweise an einer Grundplatte 3 des elektrischen Türöffners 2 (Fig. 1) befestigt sein kann, ist um eine Drehachse 11 aus einer Position D in eine Position E verstellbar. Eine Fixierung in der Position D oder E kann mit einer Ausformung 15, in diesem Ausführungsbeispiel mit einer etwa dreieckförmigen Rastnase 15 am Umfang des nahezu kreisrunden Drehanschlags 10 erreicht werden.

Das Rastelement 15 wirkt mit komplementär ausgebildeten Ausnehmungen (nicht dargestellt) zusammen. Diese Ausnehmungen sind beispielsweise als Ruhestromkerbe und Arbeitsstromkerbe in oder an dem Türöffnergehäuse 12 in einem definierten Abstand angebracht, so daß der Drehanschlag 10 mit einem normalen handelsüblichen Schraubenzieher so gedreht werden kann, daß die Rastnase 15 in die Ruhestromkerbe oder in die Arbeitsstromkerbe einrastet.

In einer vorteilhaften Ausgestaltung ist der Drehanschlag 10 drehfest mit einem Rastbolzen 30 verbunden, und seine Drehbewegung D ↔ E wird über eine Langlochbohrung 31 in einem scheibenförmigen Teil 32 des Rastbolzens 30 und ein mit dieser Langlochbohrung 31 zusammenwirkendes Eingriffselement (nicht dargestellt) am Gehäuse 12 oder an der Grundplatte 3 begrenzt.

An der Oberfläche des Drehanschlags 10 sind zwei zapfenartige Elemente 19 zur Begrenzung der Schwenkbewegung des schwenkbügelartig ausgebildeten Ankers 8 angeordnet.

Aus Fig. 3 geht die etwa kreissektorförmige Ausbildung der Zapfen 19 hervor. Diese Zapfen 19 sind nahezu diametral zueinander an der Oberfläche des Drehanschlags 10 ausgebildet und wirken mit dem Anker 8 zusammen. Keilförmig ausgebildete Steuerflächen 27 des Ankers 8 liegen im Wirkungsbereich der Magnetspule 13 ( Fig. 1).

Ein Pfeil 20 in Fig. 2 verdeutlicht die Schwenkbewegung des Ankers 8 und die vom Wechsel 6 und insbesondere vom Wechselkopf 17 bewirkte Entriegelungs- oder Verriegelungsposition im Hinblick auf die Türöffnerfalle 4.

Die Schaltpositionen, welche durch einen im vertikalen Längsschnitt nahezu T-förmigen Wechselkopf 17 und einer quadratischen Ausnehmung 25 im Anker 8 erreicht werden, sind mit A, B und C bezeichnet. Aus diesen drei Schaltpositionen A, B und C, welche der Position entriegelt-verriegelt-entriegelt entsprechen, wird jeweils eine Schaltposition und zwar eine Entriegelt-Schaltposition mit Hilfe des Drehanschlags 10 gesperrt.

Diese Sperrung im Hinblick auf einen Ruhestrom-Türöffner und einen Arbeitsstrom-Türöffner wird im Zusammenhang mit den Figuren 6 bis 9 beschrieben.

In Fig. 4 ist ein Anker 8 und in Fig. 5 ein Wechsel 6 gezeigt. Der Wechselkopf 17 mit einer oberen horizontalen Kerbe 23 und einer unteren horizontalen Kerbe 24 wirkt mit der Ausnehmung 25 des Ankers 8 zusammen. In der rechten Entriegelt-Postion A (Fig. 2) hat der Wechsel 6 dadurch Bewegungsfreiheit.

In den Figuren 6 und 7 befindet sich der Drehanschlag 10 in einer Ruhestrom-Postion. Sichtbar sind in dieser ausschnittsweisen Darstellung eines Ruhestrom-Türöffners 2 ein Spulenkern 22, welcher nicht bestromt ist. Der Anker 8 wird deshalb von der Ankerfeder 28 nach rechts gedrückt.

Diese Position entspricht der Position A in Fig. 2 und bedeutet, daß der Wechsel 6 die Türöffnerfalle 4 in einer entriegelten Position hält. Vom Drehanschlag 10 ist lediglich ein oberer Zapfen 19 sichtbar, welcher, wie aus Fig. 7 deutlich wird, die Schwenkbewegung des Ankers 8 nach einer Bestromung der Magnetspule 13 nach links begrenzt. In Figur 7 befinden sich der Anker 8 und der Wechsel 6 in der mittleren Verriegelt-Position B gemäß Fig. 2.

Fig. 8 und 9 zeigen in einem Ausschnitt einen elektrischen Türöffner 2 in einer Arbeitsstrom-Ausführung. Der Drehanschlag 10 wurde zur Realisierung eines Arbeitsstrom-Türöffners um seine Drehachse 11 in die Position Arbeitsstrom gedreht, was deutlich aus der veränderten Stellung der Zapfen 19 im Vergleich zu den Figuren 6 und 7 hervorgeht.

Figur 8 zeigt die Magnetspule 13 im stromlosen Zustand, weshalb sich der Anker 8 in der mittleren Position B gemäß Fig. 2 befindet. Der Wechsel 6 ist in der Ausnehmung 25 mit seinem Wechselkopf 17 gehalten, weshalb die Türöffnerfalle 4 verriegelt ist.

In Fig. 9 ist der Anker 8 von dem Spulenkern 22 infolge Bestromung der Magnetspule 13 in die linke Entriegelt-Position C gemäß Fig. 2 verstellt, so daß der Wechsel 6 am Anker 8 vorbei in Richtung "öffnen" gleiten kann.

## Patentansprüche

1. Elektrischer Türöffner mit einem von einem Anker (8) und einer Magnetspule (13) beaufschlagbaren Wechsel (6), welcher zur Verriegelung oder Entriegelung einer Türöffnerfalle (4) verstellbar angeordnet ist, wobei der Türöffner sowohl für einen Betriebstyp Ruhestrombetrieb als auch für einen Betriebstyp Arbeitsstrombetrieb einstellbar ist,
**dadurch gekennzeichnet,**
- dass eine Umschalteinrichtung zur wahlweisen Betriebstypumschaltung mit einem Anschlagelement (10) für den Anker (8) vorgesehen ist, welches zwischen einer ersten Schaltposition (D) für den Ruhestrombetrieb und einer zweiten Schaltposition (E) für den Arbeitsstrombetrieb, oder umgekehrt, schaltbar ist,
- dass der Anker (8) in Abhängigkeit von der Schaltposition des Anschlagelements (10) zwischen einer ersten (A), einer zweiten (B) und einer dritten Grundposition (C) in der Weise verstellbar ist, dass er in elektrisch nicht erregtem Zustand der Magnetspule (13) im Betriebstyp Ruhestrombetrieb die Grundposition (A) und im Betriebstyp Arbeitsstrombetrieb die Grundposition (B) einnimmt, und dass er im elektrisch erregten Zustand der Magnetspule (13) im Betriebstyp Ruhestrombetrieb die Grundposition (B) und im Betriebstyp die Grundposition (C) einnimmt,
und
- dass durch das Anschlagelement (10) in der ersten und zweiten Schaltposition (D, E) der Verstellweg des Ankers (8) begrenzt ist, wobei die erste Grundposition (A) beziehungsweise die dritte Grundposition (C) für den Anker (8) gesperrt ist.

2. Elektrischer Türöffner nach Anspruch 1,
**dadurch gekennzeichnet, daß** als Anschlagelement ein Drehanschlag (10) vorgesehen ist, welcher um eine parallel zu einer Schwenkachse (16) des Wechsels (6) und einer Schwenkachse (9) des Ankers (8) angeordneten Drehachse (11) verstellbar ist.

3. Elektrischer Türöffner nach Anspruch 2,
**dadurch gekennzeichnet,**
**daß** der Drehanschlag (10) zur Arbeitsstrom-Ruhestrom-Umschaltung mit einem Rastelement (15) versehen ist und daß im oder an einem Türöffnergehäuse (12) oder an einer Grundplatte (3) komplementäre Ausnehmungen in einer Ruhestrom- und Arbeitsstrom-Anordnung zur Aufnahme des Rastelementes (15) vorgesehen sind.

4. Elektrischer Türöffner nach Anspruch 3,
**dadurch gekennzeichnet,**
**daß** das Rastelement (15) am Umfang des Drehanschlags (10) ausgebildet und in Ruhestrom- oder Arbeitsstrom-Ausnehmungen des Türöffnergehäuse (12) aufgenommen ist.

5. Elektrischer Türöffner nach einem der vorhergehenden Ansprüche 2 bis 4,
**dadurch gekennzeichnet,**
**daß** der Drehanschlag (10) unterhalb des Ankers (8) angeordnet und mit Begrenzungselementen (19) versehen ist, welche eine Entriegelungs- und Verriegelungsstellung des Ankers (8) und des Wechsels (6) in der Ruhestrom- oder Arbeitsstrom-Position des Drehanschlags (10) zulassen.

6. Elektrischer Türöffner nach Anspruch 5,
**dadurch gekennzeichnet,**
**daß** als Begrenzungselemente (19) kreissektorartig ausgeformte Zapfen an der Oberfläche des Drehanschlags vorgesehen sind.

7. Elektrischer Türöffner nach einem der vorhergehenden Ansprüche,
**dadurch gekennzeichnet,**
**daß** der Anker (8) als Schwenkhebel ausgebildet ist und eine Ausnehmung (25) zur Aufnahme oder Sperrung eines Wechselkopfes (17) des Wechsels (6) aufweist.

8. Elektrischer Türöffner nach Anspruch 7,
**dadurch gekennzeichnet,**
**daß** der Wechselkopf (17) komplementär zur Ausnehmung (25) des Ankers (8) ausgebildet ist und mit einer oberen horizontalen Einkerbung (23) und einer unteren horizontalen Einkerbung (24) versehen ist.

## Claims

1. Electric door opener with a trimmer (6) actuatable by an armature (8) and a magnet coil (13) and which is adjustably positioned for locking or unlocking a door opener latch (4), the door opener being adjustable for a no-load current type mode as well as for an operating current type mode,
**characterized in that** a switching device for switching between the modes as desired is provided with a stop element (10) for the armature (8) which can be switched between a first switching position (D) for no-load current operation and a second switching position (E) for operating current operation, or vice versa,
that the armature (8) depending on the switching position of the stop element (10) can be adjusted between a first (A), a second (B) and a third basic position (C) in a way that when the magnet coil (13) is not in the electrically excited state it takes basic position (A) in the no-load current operation mode and takes basic position (B) in the operating current operation mode, and that when the magnet coil (13) is in the electrically excited state it takes basic position (B) in the no-load current operation mode and basic position (C) in the operating current operation mode,
and that the stop element (10) in the first and second switching positions (D, E) limits the adjustment range of the armature (8), the first basic position (A) or the third basic position (C), respectively, being inhibited for the armature (8).

2. Electric door opener according to claim 1, **characterized in that** the stop element is constituted by a rotation stop (10) which is adjustable about a rotation axis (11) parallel to a swivel axis (16) of the trimmer (6) and a swivel axis (9) of the armature (8).

3. Electric door opener according to claim 2, **characterized in that** for operating - no-load current switching, the rotation stop (10) is provided with a catch element (15) and that in or on a door opener casing (12) or on a base plate (3) are provided complimentary recesses in a no-load and operating current arrangement for receiving the catch element (15).

4. Electric door opener according to claim 3, **characterized in that** the catch element (15) is constructed on the circumference of the rotation stop (10) and is received in no-load or operating current recesses of the door opener casing (12).

5. Electric door opener according to any one of the preceding claims 2 to 4, **characterized in that** the rotation stop (10) is located below the armature (8) and is provided with limiting elements (19), which allow an unlocking and locking position of the armature (8) and the trimmer (6) in the no-load or operating current position of the rotation stop (10).

6. Electric door opener according to claim 5, **characterized in that** as limiting elements (19) lugs shaped in circular sector-like manner are provided on the surface of the rotation stop.

7. Electric door opener according to any one of the preceding claims, **characterized in that** the armature (8) is constructed as a rocker lever and has a recess (25) for receiving or disabling a trimmer head (17) of the trimmer (6).

8. Electric door opener according to claim 7, **characterized in that** the trimmer head (17) is constructed in complementary manner to the recess (25) of the armature (8) and is provided with an upper, horizontal notch (23) and a lower, horizontal notch (24).

## Revendications

1. Ouvre-porte électrique avec un changeur (6) pouvant être actionné par un induit (8) et une bobine magnétique (13), changeur qui est placé mobile pour le verrouillage et le déverrouillage d'un pêne (4) d'ouvre-porte, l'ouvre-porte étant réglable à la fois pour un type de fonctionnement à courant de repos et pour un type de fonctionnement à courant de travail,
***caractérisé en ce qu***'un dispositif d'inversion pour inverser au choix le type de fonctionnement est muni d'un élément de butée (10) pour l'induit (8), lequel est commutable entre une première position de commutation (D) pour le mode à courant de repos et une deuxième position de commutation (E) pour le mode à courant de travail, et inversement,
***en ce que*** l'induit (8) est déplaçable en fonction de la position de commutation de l'élément de butée (10) entre une première (A), une deuxième (B) et une troisième (C) position de base de telle manière qu'à l'état non excité électriquement de la bobine magnétique (13), il prenne la position de base (A) dans le type de fonctionnement à courant de repos et la position de base (B) dans le type de fonctionnement à courant de travail, et qu'à l'état excité électriquement de la bobine magnétique (13), il prend la position de base (B) dans le type de fonctionnement à courant de repos et la position de base (C) dans le type de fonctionnement à courant de travail,
et ***en ce que*** la course de déplacement de l'induit (8) est limitée par l'élément de butée (10) dans la première et la deuxième position de commutation (D, E), la première position de base (A) ou bien la troisième position de base (C), étant interdites à l'induit (8).

2. Ouvre-porte électrique selon la Revendication 1, ***caractérisé en ce que***, comme élément de butée, il est prévu une butée rotative (10) qui est mobile autour d'un axe de rotation (11) parallèle à un axe de pivotement (16) du changeur (6) et à un axe de pivotement (9) de l'induit (8).

3. Ouvre-porte électrique selon la Revendication 2, ***caractérisé en ce que*** la butée rotative (10) est munie d'un élément d'encliquetage (15) pour l'inversion courant de repos-courant de travail et ***en ce que*** dans ou sur un boîtier (12) d'ouvre-porte ou sur une plaque de base (3) sont prévus des évidements complémentaires selon un agencement courant de repos et courant de travail pour recevoir l'élément d'encliquetage (15).

4. Ouvre-porte électrique selon la Revendication 3, ***caractérisé en ce que*** l'élément d'encliquetage (15) est formé sur la périphérie de la butée rotative (10) et est logé dans des évidements de courant de repos ou de courant de travail du boîtier (12) d'ouvre-porte.

5. Ouvre-porte électrique selon l'une quelconque des Revendications précédentes, ***caractérisé en ce que*** la butée rotative (10) est placée sous l'induit et est munie d'éléments de limitation (19) qui autorisent une position de déverrouillage et de verrouillage de l'induit (8) et du changeur (6) dans la position de courant de repos ou de courant de travail de la butée rotative (10).

6. Ouvre-porte électrique selon la Revendication 5, ***caractérisé en ce que,*** comme éléments de limitation (19), des tenons en forme de secteurs circulaires sont prévus sur la surface de la butée rotative.

7. Ouvre-porte électrique selon l'une quelconque des Revendications précédentes, ***caractérisé en ce que*** l'induit (8) est conformé en levier pivotant et présente un évidement (25) pour recevoir ou bloquer une tête de changeur (17) du changeur (6).

8. Ouvre-porte électrique selon la Revendication 7, ***caractérisé en ce que*** la tête de changeur (17) est formée complémentaire de l'évidement (25) de l'induit (8) et est munie d'une encoche horizontale supérieure (23) et d'une encoche horizontale inférieure (24).
